# EUROPÄISCHE PATENTANMELDUNG

(11) **EP 0 151 465 A2**
(43) Veröffentlichungstag der Anmeldung: **14.08.1985**
(21) Anmeldenummer: 85100967.0
(22) Anmeldetag: 31.01.1985
(51) Int. Cl.: E04D 5/10

(54) **Abdichtungsbahn und hieraus hergestellte Abdichtung**

(30) Priorität: 04.02.1984 DE 8403244 U
(71) Anmelder: Quadrant Engineering & Development Ltd., D-7400 Tübingen 1 (DE)
(72) Erfinder: Blank, Ulrich, Dipl.-Ing., D-6945 Hirschberg (DE)

(57) **Zusammenfassung**

Eine Abdichtungsbahn, insbesondere für Flachdächer, Anschlüsse oder Rinnen, enthält ein Trägermaterial (12), welches auf seiner oberen Seite mit einem Beschichtungswerkstoff (2) versehen ist. Eine solche Abdichtungsbahn soll zur Herstellung einer funktionsgerechten und eine lange Lebensdauer aufweisenden Abdichtung derart ausgebildet werden, daß eine einfache Verlegung ermöglicht wird und auch Wandanschlüsse oder dergleichen mit einem geringen Aufwand herstellbar sind. Zur Lösung wird vorgeschlagen, daß der Beschichtungswerkstoff (2) in der Mitte des Trägermaterials (12) angeordnet ist und an wenigstens einem seitlichen Längsrand ein freier Randstreifen des Trägermaterials (12) zum Verkleben vorhanden ist.

## Beschreibung

Die Erfindung bezieht sich auf eine Abdichtungsbahn, insbesondere für Flachdächer, Wandanschlüsse oder Rinnen, enthaltend ein Trägermaterial, welches mit einem Beschichtungswerkstoff versehen ist, sowie eine aus einer derartigen Abdichtungsbahn hergestellte Abdichtung.

Zum Abdichten von Bauwerken und insbesondere von Flachdächern werden heute Abdichtungsbahnen verwendet, die aus einer mit hochpolymerem und / oder elastomerem Werkstoff (ein- oder beidseitig) beschichteten Chemiefasermatte als Trägereinlage bestehen. Die Verklebung der Abdichtungsbahn mit der Dachhaut oder dergleichen erfolgt in dereRegel punkt- oder streifenweise, wobei verschiedene Systeme für die Verklebung mit dem Dachaufbau einerseits und der Dichtungsbahnen untereinander andererseits verwendet werden. Die Streifenverklebung wird in der Praxis mit Kaltkleber und einer Maschine durchgeführt. Die Nahtabdichtung erfolgt bei Schweißbahnen durch Verschweißen mittels einer Flamme und bei Folien (hochpolymere Bahnen) durch Verschweißen mittels Warmluft oder mittels eines Quellschweißmittels. Der Beschichtungswerkstoff erstreckt sich bei Folien und Bitumenbahnen über die gesamte Breite.

Der Erfindung liegt die Aufgabe zugrunde, eine Abdichtungsbahn vorzuschlagen, welche mit einem geringen Aufwand eine zuverlässige Verlegung und Abdichtung ermöglicht. Die Verarbeitung soll sowohl mittels einer geeigneten Maschine als auch von Laien einfach mit einem Pinsel ausgeführt werden können. Ferner sollen Wand- oder sonstige Anschlüsse mit einem geringen Aufwand durchgeführt werden können.

Zur Lösung dieser Aufgabe wird vorgeschlagen, daß der Beschichtungswerkstoff in der Mitte des Trägermaterials angeordnet ist und daß an wenigstens einem seitlichen Längsrand ein freier Randstreifen des Trägermaterials vorhanden ist.

Bei der erfindungsgemäßen Abdichtungsbahn endet der Beschichtungswerkstoff in einem vorgegebenen Abstand vor dem seitlichen Rand. Es ist somit ein seitlicher Randklebestreifen ohne Beschichtungswerkstoff vorhanden, wodurch die Verlegung in besonders einfacher Weise durchführbar ist. Beim Verlegen wird der unbeschichtete Randklebestreifen der oberen Abdichtungsbahn mit der beschichteten Oberseite der überlappten Bahn verbunden. Das Klebemittel durchdringt den nicht beschichteten Randklebestreifen, so daß Stufen im Bereich von Längsnähten zweier Abdichtungsbahnen praktisch vermieden werden; sie können somit auch gegen eine Gefällerichtung verlegt werden. Weist die überlappte Bahn in diesem Bereich ebenfalls einen freien Randstreifen auf, so ist. dieser ein Dochtstreifen. Entsprechend sind bei der erfindungsgemäßen Abdichtungsbahn die Randstreifen an einem Längsrand als Randklebestreifen und am anderen Längsrand als Dochtstreifen wirksam. Die Bearbeitung kann auch ohne Schwierigkeiten von Laien durchgeführt werden, zumal durch den unbeschichteten Randklebestreifen eine vollständige Durchtränkung und letztlich eine dichte Verklebung erreicht wird. Die Abdichtungsbahn ist nach Aufbau und Funktionsweise einzuordnen zwischen die bekannten thermoplastischen Bitumenbahnen und die elastischen hochpolymeren Bahnen, und sie vereinigt jeweils deren positive Eigenschaften.

Die mit einer derartigen Abdichtungsbahn hergestellte Abdichtung erfüllt bei einfacher und kostengünstiger Verlegung in optimaler Weise die Anforderungen; auch nach vielen Jahren ist eine funktionssichere Abdichtung gewährleistet. Das im Rahmen der Erfindung aus einer Chemiefasermatte, insbesondere aus einem Vlies bzw. Polyestervlies, bestehende Trägermaterial weist eine hohe Beständigkeit auf, ist praktisch nicht verrottbar und bildet gleichzeitig eine Dampfdruekausgleichsschicht. Die Abdichtungsbahn ist praktisch frei von Spannungen und kann beim Verlegen in idealer Weise den Konturen des Unterbaues angepaßt werden, wobei Wandanschlüsse, Rinnen, Rohrdurchführungen, Kamine und dergleichen problemlos, gegebenenfalls unter Verwendung eines, insbesonderdunbeschichteten, Klebestreifens aus dem Trägermaterial integriert werden. Erfindungsgemäß ist der Beschichtungswerkstoff während der Verarbeitung weitgehend plastisch, und er nimmt nach der Verlegung elastische Eigenschaften an; nach der Beschichtung wird durch Einwirkung von UV-Strahlen der vorgeschlagene Beschichtungswerkstoff zunehmend elastischer. Erfindungsgemäß wird als Beschichtungswerkstoff Bitumen kombiniert mit Kautschuk, insbesondere aus Altreifen hergestelltes Reifenmehl, verwendet, wobei die Elastizität durch Nachpolymerlsierung nach dem Verlegen zunimmt. An den Stirnkanten von einzelnen oder mehreren parallel nebeneinander angeordneten Abdichtungsbahnen wird erfindungsgemäß ein unbeschichteter Klebestreifen aus Trägermaterial vorgesehen, wobei der Klebestreifen teilweise mit dem Untergrund und teilweise mit den Stirnkanten der Bahnen verklebt wird. Ein solcher Klebestreifen paßt sich den Konturen .des Bauwerkes oder dergleichen optimal an, wobei zusätzliche mechanische Halterungen, Schutzbleche, Winkelschienen, Wandanschlußprofile oder ähnliches nicht erforderlich sind.

Die.Abdichtung ist gleichermaßen für Flachdächer, zur Auskleidung von Rinnen, Sanierung von schadhaften Dächern, Wandanschlüssen usw. geeignet. Der Kleber unterscheidet sich von dem Beschichtungswerkstoff nur durch eine entsprechende Zugabe von Lösungsmittel, so daß nach dem Verkleben auch an den Rändern und Klebestreifen eine mit der übrigen Beschichtung homogene Verbindung gewährleistet ist. Von maßgebender Bedeutung ist, daß das Lösungsmittel des Klebers beim Auftragen auch den Beschichtungswerkstoff in diesem Bereich zumindest teilweise löst, wodurch eine optimale Verbindung erreicht wird.

In einer besonderen Ausführungsform ist die Abdichtungsbahn als eine Abschlußbahn für Anschlüsse, Rinnen oder dergleichen vorgesehen. Die Breite einer solchen Anschlußbahn liegt im Bereich zwischen 20 und 50% der Breite einer normalen Abdichtungsbahn, die in der Größenordnung von 100 cm liegt. Mit einer solchen Anschlußbahn können im Rahmen der Erfindung in überraschend einfacher Weise Anschlüssen, Rinnen, Kamine, Rohre und dergleichen abgedichtet werden. Wesentlich ist ferner, daß diese Anschlußbahn auch im Verbund mit herkömmlichen Bitumenbahnen oder hochpolymeren Bahnen zum Einsatz gelangen können. Mechanische Halterungen, Wandanschlußprofile o.ä. sind hierbei nicht erforderlich und ein äußerst geringer Montage- und Verlegeaufwand ist gegeben.

Nachfolgend wird die Erfindung anhand der Zeichnung näher erläutert. Es zeigen:
Fig. 1 schematisch eine Aufsicht auf eine Abdichtungsbahn,
Fig. 2 einen Schnitt entlang Schnittlinie II gem. Fig. l,
Fig. 3 schematisch einen Schnitt durch eine Abdichtung eines Daches einschließlich Wandanschluß.

Fig. l zeigt in einer Aufsicht die Abdichtungsbahn, welche auf ihrer Oberfläche in der Mitte mit einem Beschichtungswerkstoff 2 versehen ist. Zu beiden Seiten schließt sich an Rändern 4 ein Randstreifen 5, 6 an, der hier zum Zwecke der besseren Darstellung vergrößert dargestellt ist. Beträgt beispielsweise die Breite 8 des Beschichtungswerkstoffes 100 cm, so sind für die Breite 10 des Randstreifens 4 cm vorgesehen. Die Randstreifen 6 bestehen aus dem Trägermaterial 12, welches sich über die Gesamtbreite der Abdichtungsbahn, also auch unterhalb des Beschichtungswerkstoffes 2, erstreckt.

Der Schnitt gem. Fig. 2 zeigt von der Abdichtungsbahn das sich über die gesamte Breite erstreckende Trägermaterial 12. Auf der Oberfläche ist der Beschichtungswerkstoff 2 angeordnet, wobei die seitlichen Randstreifen 5, 6 frei gelassen sind. Der Beschichtungswerkstoff 2 ist in geeigneter Weise mit dem Trägermaterial 12 verbunden.

Zum Verlegen derartiger Abdichtungsbahnen wird zunächst mit einer Maschine oder bei kleineren Objekten auch mit einem Pinsel Kleber in Punkten oder Streifen auf die abzudichtende Fläche, insbesondere eines Daches aufgebracht; in diese Klebestellen wird die Abdichtungsbahn in gewohnter Weise hinein abgerollt. Hierbei wird beispielsweise der rechte unbeschichtete Randklebestreifen auf die frische, klebende Beschichtung einer zuvor verlegten Bahn aufgelegt. Im Rahmen der Erfindung kann diese zuvor verlegte Bahn auch eine derart geringe Stärke des Beschichtungswerkstoffes bzw. der werkseitigen Beschichtung aufweisen, daß auf der Baustelle eine Nachbeschichtung erforderlich wird. Der noch nicht beschichtete beispielsweise linke Randstreifen bzw. Dochtstreifen der zuvor verlegten Bahn berührt die unbeschichtete Unterseite der neu verlegten Abdichtungsbahn, wodurch eine erwünschte Dochtwirkung erreicht wird. Beim Ziehen der Klebestreifen für eine dritte Abdichtungsbahn mittels Klebemaschine erfolgt die Verklebung der Naht zwischen den beiden zuvor verlegten Bahnen. Dies kann mit einer Vielstreifenmaschine erfolgen oder auch mit einer Klebepistole, Spritzpistole oder bei Kleinobjekten mit einem Pinsel. In dem unbeschichteten Randklebestreifen erfolgt eine vollständige Durchtränkung mit dem Klebematerial, wodurch eine zuverlässige dichte Verklebung erreicht wird. Von Bedeutung ist der zweiseitige Auftrag des Klebematerials. Beim Verlegen wird nämlich zunächst ein Klebestreifen auf das Dach bzw. die zuvor verlegte Bahn aufgebracht, wobei auf diesen ersten Klebestreifen die Abdichtungsbahn mit der Unterseite des .Randklebestreifens aufgebracht wird. Gemäß obigen Ausführungen wird dann ein weiterer Klebestreifen, erfindungsgemäß als Deckschicht, auf die freie Oberseite des Randklebestreifens aufgebracht, um die benachbarte Abdichtungsbahn zu verkleben. Ist das Trägermaterial nicht vorbeschichtet, so zieht ein dünnflüssiges Klebematerial vollständig ein. So wird bei einer Baustellenbeschichtung einer nicht vorbehandelten Chemiefasermatte ein dünnflüssiger Kleber dieselbe Matte vollständig durchtränken, wodurch die Dochtwirkung verloren geht.

Fig. 3 zeigt eine auf einem Dach 14 mit seitlich anschließender Wand 26 vorgesehene Abdichtung. Es sind zwei im Bereich ihrer Ränder überlappend angeordnete Abdiehtungsbahnen 18, 19 zu erkennen. Beim Verlegen auf einem Untergrund, nämlich auf ein Dach 14 wurde zunächst punkt- oder streifenförmig Klebemittel 20 aufgebracht, in welches die erste Abdichtungsbahn 18 abgerollt wurde. Danach wurde auf den hier rechten Rand 5 des Beschichtungswerkstoffes 2 der ersten Abdichtungsbahn 18 ein Streifen 22 des Klebers und ferner auf dem Dach 14 weiterer Kleber 20 punkt- oder streifenförmig aufgebracht. Nachfolgend wurde die andere Abdichtungsbahn 19 ausgerollt, wobei die Ränder überlappen. Der linke Randstreifen 6 der Abdichtungsbahn 19 ist mit dem Streifen 22 des Klebers von seiner Unterseite her verklebt, wobei der Streifen 22 aufgrund des Lösungsmittels ähnlich einer Verschweißung eine innige Verbindung mit dem Beschichtungswerkstoff 2 der Abdichtungsbahn 18 eingegangen ist. Das Tragmaterial 12 der Abdichtungsbahn 19 liegt auf dem hier rechten Randstreifen 5 der Abdichtungsbahn 18 auf, so daß der Randstreifen 5 als Dochtstreifen wirksam ist. Die durch das Trägermaterial gebildete Dampfdruckausgleichsschicht wird durch die Verklebung also nicht unterbrochen. Es sei angemerkt, daß im Rahmen der Erfindung jeweils abwechselnd im Verbund eine erfindungsgemäße Abdichtungsbahn mit einer-vollständig beschichteten Abdichtungsbahn verlegt sein könnte; um die Dochtwirkung zu erzielen, wäre im Verbindungsbereich ein Streifen oder einzelne Stücke von Tragmaterial unter den beiden Abdichtungsbahnen vorzusehen. Im Rahmen der Erfindung ist ferner von maßgebender Bedeutung, daß quer zur Verlegungsrichtung der Abdichtungsbahnen 18, 19 zwischen den Rändern vom Beschichtungswerkstoff ein Spalt praktisch vermieden wird. Zweckmäßig überlappen sich auch die Ränder der Beschichtungswerkstoffe der beiden Abdichtungsbahnen. Ein vollständiges Durchdringen von Klebemittel im Nahtbereich und somit ein Unterbrechen der Dochtwirkung wird folglich vermieden.

Abschließend wurde ein weiterer Streifen 24 des Klebers oben auf den Randklebestreifen 6 sowie den darunter befindlichen Streifen 22 aufgebracht. Die hier nur zur Verdeutlichung der Verlegung bzw. des Auftragens separat gezeichneten Streifen 22, 24 stellen jedoch tatsächlich einen einzigen homogenen Streifen von Kleber dar, welcher mit dem Beschichtungswerkstoff 2 der beiden Abdichtungsbahnen 18, 19 eine innige homogene Verbindung eingegangen ist. Erfindungsgemäß unterscheiden sich Beschichtungswerkstoff und Kleber nur durch unterschiedliche Konzentration von Lösungsmittel. Es ist ersichtlich, daß bereits kurze Zeit nach dem Verkleben ein großer Teil des Lösungsmittels des Klebers verflüchtigt und somit die besagte Verbindung hergestellt ist. Der Randklebestreifen 6 der Abdichtungsbahn 19 ist erfindungsgemäß vollständig vom Kleber durchdrungen und umgeben, wodurch eine geschlossene und auch im Bereich der Naht homogene Beschichtung gegeben ist.

In Fig. 3 ist ferner links der Anschluß an eine Wand 26 mit einer Anschlußbahn 28 dargestellt. Die Anschlußbahn 28 besteht aus dem gleichen Werkstoff wie das Trägermaterial und ist an seiner Oberfläche ebenfalls mit einer werkseitig angebrachten Beschichtung 2 versehen; im Rahmen der Erfindung kann auch ein unbeschichteter Klebestreifen vorgesehen werden, der dann auf der Baustelle insgesamt auf seiner Oberfläche mit dem Kleber zu bestreichen ist. Die Anschlußbahn 28 ist entsprechend überlappend über den linken Randstreifen 6 der Abdichtungsbahn 18 gelegt, und der Randstreifen 6 ist hierbei als Dochtstreifen wirksam. Auf der Baustelle muß lediglich der Streifen 30 aus Kleber zur Herstellung einer Verbindung mit der Wand aufgebracht werden. Dies erfolgt entsprechend den oben erwähnten beiden Streifen 22, 24 in zwei Arbeitsgängen, so daß auch hierbei der Randklebestreifen 32 vollständig in den Streifen 30 eingebettet ist.

Beim Verlegen einer solchen Abdichtung, beispielsweise auf einem Flachdach, werden die einzelnen Abdichtungsbahnen nach Zurechtschneiden auf die erforderliche Länge in der oben erläuterten Weise auf das Dach aufgebracht. Abschließend werden sämtliche Abdichtungsbahnen auch an ihren Stirnkanten mit dem Dach verklebt, und zwar entsprechend dem oben erläuterten Wandanschluß. Hierzu wird im Rahmen der Erfindung ein Klebestreifen quer zur Längsrichtung der Bahnen vorgesehen, wobei dieser Klebestreifen teilweise auf dem Dach und teilweise über die Stirnkanten geklebt wird. Dieser Klebestreifen, der zweckmäßig unbeschichtet ist, wird nach dem Verkleben der Unterseite auch auf der Oberseite mit Klebemittel eingestrichen, so daß auch insoweit eine homogene Beschichtung und Verbindung gewährleistet ist.

### Bezugszeichenliste

2 Beschichtungswerkstoff
4 Rand
5, 6 Randstreifen
8 Breite von 2
10 Breite von 5, 6
12 Trägermaterial
14 Dach
18, 19 Abdichtungsbahn
20 Klebemittel (für Untergrund)
22, 24 Streifen (für Naht)
26 Wand
28 Anschlußbahn
30 Streifen (für Naht)
32 Randstreifen von 28 (Klebestreifen)

## Patentansprüche

1. Abdichtungsbahn, insbesondere für Flachdächer, Wandanschlüsse und Rinnen, enthaltend ein Trägermaterial, welches mit einem Beschichtungswerkstoff versehen ist, dadurch gekennzeichnet, daß der Beschichtungswerkstoff (2) in der Mitte des Trägermaterials (12) angeordnet ist und daß an wenigstens einem seitlichen Längsrand (4) ein freier Randstreifen (6) des Trägermaterials (12) vorhanden ist.

2. Abdichtungsbahn nach Anspruch l, dadurch gekennzeichnet, daß an beiden seitlichen Rändern (4) ein freier Randstreifen (5, 6) vorhanden ist.

3. Abdichtungsbahn nach Anspruch 1 oder 2, dadurch gekennzeichnet, daß der Randstreifen (6) eine Breite (10) zwischen 1 und 10 cm aufweist.

4. Abdichtungsbahn nach einem der vorhergehenden Ansprüche, dadurch gekennzeichnet, daß sie als Anschlußbahn (28) eine Breite von 20 bis 50% der normalen Abdichtungsbahn aufweist und für Anschlüsse, Rinnen oder dergleichen vorgesehen ist und im Verbund mit den genannten Abdichtungsbahnen oder Bitumenbahnen oder hochpolymeren Bahnen zum Einsatz gelangt.

5. Abdichtungsbahn nach einem der vorhergehenden Ansprüche, dadurch gekennzeichnet, daß der Beschichtungswerkstoff (2) während der Verarbeitung plastisch ist und nach der Verlegung elastische Eigenschaften annimmt.

6. Abdichtungsbahn nach einem der vorhergehenden Ansprüche, dadurch gekennzeichnet, daß als Trägermaterial (12) eine Chemiefasermatte, insbesondere aus einem Vlies bzw. Polyestervlies, und als Beschichtungswerkstoff (2) Bitumen, kombiniert mit Kautschuk, insbesondere in Form von aus Altreifen hergestelltem Reifenmehl, vorgesehen ist.

7. Abdichtung mit wenigstens einer Abdichtungsbahn nach einem der Ansprüche 1 bis 6, dadurch gekennzeichnet, daß die Abdichtungsbahn (19) mit ihrem einen Randstreifen über einen Randstreifen (5) und / oder einen Randbereich des Beschichtungswerkstoffee (2) in einer weiteren Abdichtungsbahn (18) geklebt ist, wobei mittels eines Klebers eine Verbindung hergestellt ist.

8. Abdichtung nach Anspruch 7, dadurch gekennzeichnet, daß der verwendete Kleber im wesentlichen gleich dem Beschichtungswerkstoff (2) ist und zusätzlich häsungsmittel enthält.

9. Abdichtung nach Anspruch 7 oder 8, dadurch gekennzeichnet, daß ein Streifen (22, 24) aus Kleber den Randstreifen (6) der einen Abdichtungsbahn (19), welcher über einen Randstreifen (5) und / oder einen Teil des Beschichtungswerkstoffes (2) der anderen Abdichtungsbahn (18) gelegt ist, umschließt und zumindest teilweise durchdringt.

10. Abdichtung nach einem der Ansprüche 7 bis 9, dadurch gekennzeichnet, daß das Trägermaterial (12) benachbarter Abdichtungsbahnen (18, 19), bevorzugt über den als Dochtstreifen . wirkenden Randstreifen (5), miteinander in Verbindung stehen.

11. Abdichtung nach einem der Ansprüche 7 bis 10, dadurch gekennzeichnet, daß an den Stirnkanten von Abdichtungsbahnen, oder an Wandanschlüssen, Rinnen, Rohren und dergleichen eine Anschlußbahn (28) vorgesehen ist, die überlappend sowohl mit der Abdichtungsbahn (18) als auch mit der Wand (26) oder dergleichen mittels eines Streifens (30) aus Kleber verklebt ist.
